# FASCICULE DE BREVET EUROPEEN

(11) **EP 0 003 000 B1**
(45) Date de publication et mention de la délivrance du brevet: **05.08.1981**
(21) Numéro de dépôt: 78810027.9
(22) Date de dépôt: 04.12.1978
(51) Int. Cl.: F23D 11/40, F23C 7/00

(54) **Tête de combustion destinée à une chambre de combustion**
Brennerkopf für Verbrennungskammer
Burner head for a combustion chamber

(30) Priorité: 23.12.1977 CH 15974/77
(43) Date de publication de la demande: 11.07.1979
(73) Titulaire: Fascione, Pietro, I-20145 Milano (IT)
(72) Inventeur: Hazard, Herbert, Columbus Ohio 43221 (US); Recchi, Vincenzo, I-70123 Palese (Bari) (IT)
(74) Mandataire: Dousse, Blasco

## Description

La présente invention se rapporte à une tête de combustion destinée à une chambre de combustion.

Les avantages, liés à la combustion utilisant comme gaz porteur d'oxygène une certaine proportion de gaz de combustion recircule mélangé à de l'air, sont bien connus. Cette recirculation du gaz de combustion permet d'augmenter les débits massiques de gaz de combustion, tout en fixant le taux d'excès d'air à un niveau très bas. La dilution de l'oxygène nécessaire, dans une plus grande masse de gaz, abaisse la température de la flamme. Ce type de combustion permet de réduire la production de NO_{.} ainsi que celle de suie. L'augmentation du débit massique de gaz, due à la recirculation des gaz de combustion, permet d'accroître le rendement des échanges thermiques et de réduire le débit massique à la cheminée.

Par contre, la flamme résultant de la combustion d'un combustible fluide en présence d'un gaz dont la concentration d'oxygène est sensiblement plus faible que celle de l'air, devient beaucoup moins stable. Pour remédier à ce défaut, il a été proposé d'introduire le porteur d'oxygène en lui communiquant un fort mouvement tourbillonnaire. Cette quantité de mouvement tourbillonnaire nécessaire pour stabilisier la flamme est d'autant plus forte que la concentration d'oxygène est faible. Or, le combustible liquide pulvérisé dans cet écoulement tourbillonnaire est soumis, de ce fait, à des forces centrifuges, de sorte que des gouttelettes de combustible sont projetées contre la paroi de la chambre de combustion. Etant donné que la température de cette paroi est inférieure à la température finale de distillation du combustible pulvérisé, un dépôt de coke et de suie se forme à la sortie du brûleur.

Il existe des brûleurs pour combustibles fluides dont la sortie débouche dans un pot de flamme placé dans la chambre de combustion. Ces pots de flamme ont pour but d'éviter la mise en contact du combustible avec les parois de la chambre de combustion refroidies de l'extérieur et de limiter l'essentiel du processus de combustion à un espace réduit dans lequel la température peut atteindre un niveau plus élevé. C'est notamment le cas des brevets americains nos. 3.319.692, 2.606.604 et 4.014.639 ainsi que du DE-A-2.250.766 dans lesquels la paroi du pot de flamme est métallique, tandis que dans les brevets US-A-2.806.517 et FR-A-2.226.056 les pots sont en matériau réfractaire.

A part les brevets US-A-2.606.604 et US-A-3.319.692, tous ces documents proposent d'augmenter la durée de séjour du mélange de gaz porteur d'oxygène et de combustible dans le pot de flamme, en leur communiquant un mouvement tourbillonnaire suffisamment important pour engendrer en son centre une dépression génératrice d'un vortex toroîdal allongeant ainsi la longueur du parcourt de ce mélange de gaz dans le pot de flamme. Toutefois, comme on l'a déjà mentionné précédemment, ce fort mouvement tourbillonnaire projette des gouttelettes du combustible pulvérisé contre les parois du pot de flamme. En outre, la recirculation interne, induite par le vortex annulaire engendré par le tourbillon de gaz porteur d'oxygène amène le gaz froid introduit dans ce pot, directement contre sa paroi et la refroidit. De ce fait, sa température s'abaisse et empêche la combustion complète du combustible projeté contre sa surface de sorte que ces résidus de combustible forment un dépôt de coke qui s'accumule.

C'est ainsi qu'en se référant par exemple à la fig. 1 du brevet US-A-2 806 517, des gouttelettes de combustible, pulvérisées dans le flux de gaz porteur d'oxygène, sont alors projetées contre la paroi cylindrique de la chambre de combustion. Or, comme le sens de rotation du vortex toroîdal engendré par le swirl ramène les gaz entrant dans cette chambre de la périphérie vers le centre, la partie de l'écoulement de gaz qui passe à proximité de la paroi de cette chambre a une température inférieure à la température finale de la courbe de distillation du combustible étant donné qu'il s'agit de gaz qui viennent d'entrer dans cette chambre et n'ont pas encore eu le temps de se réchauffer autant que le coeur de la flamme. C'est la raison pour laquelle les gouttelettes de combustible déposées ne brûlent qu'in- complétement étant donné qu'elles sont protégées de la zone la plus chaude de la flamme par une sorte de coussin d'air moins chaud, constamment renouvelé. De ce fait, un dépôt se forme peu à peu sur cette partie de la paroi cylindrique de la chambre de combustion. Il résulte de ces documents que si l'on a déjà proposé que l'essentiel du processus de combustion se déroule dans un pot dont les parois ne sont pas refroidies de l'extérieur comme celles des chambres de combustion classiques, les solutions proposées ne remplissent que partiellement leur objectif dans la mesure où les parois sont refroidies de l'intérieur sous l'effet de l'écoulement tourbillonnaire du mélange de gaz porteur d'oxygène.

Quant aux brevets US-A-2.606.604 et US-A-3.319.692 dans lesquels l'air est introduit sans tourbillon dans le pot, le premier de ces document utilise une succession de déflecteurs percés, disposés transversalement à l'axe du pot pour retenir le mélange combustible afin que la chaleur provenant de la combustion réchauffe le mélange au fur et à mesure de son introduction et améliore la combustion. Toutefois, aucune précision n'est donnée sur le mode d'écoulement du mélange combustible dans ce pot et donc sur le déroulement de la combustion. Enfin, dans le second de ces brevets US, aucune disposition particulière n'est prise pour augmenter le temps de séjour du mélange combustible dans le pot, seule une recirculation extérieure à ce pot étant induite.

Il apparaît qu'aucune de ces solutions ne permet de résoudre de manière satisfaisante, le problème de la combustion d'un combustible fluide, notamment liquide, avec recirculation externe de gaz d'échappement de manière que la combustion soit complète et stable, tout en fonctionnant avec un très faible taux d'excès d'air.

Le but de la présente invention est de remédier, au moins en partie, aux inconvénients susmentionnés.

A cet effet, l'invention a pour objet une tête de combustion destinée à une chambre de combustion et comprenant une buse d'injection d'un combustible fluide, notamment liquide, reliée à une source de ce combustible sous pression et un conduit d'alimentation d'un gaz relié à une source de gaz sous pression porteur d'oxygène, dont l'extrémité aval débouche coaxialement à ladite buse, à travers une ouverture de communication, dans un espace de combustion de forme générale cylindrique dont la longueur est comprise entre 3,5 et 5,5 fois le diamètre de l'ouverture de communication, ce conduit d'alimentation étant destiné à diriger l'écoulement dudit gaz sous pression animé d'un flux de quantité de mouvement axial le long de l'axe de cette buse. Cette tête de combustion est caractérisée par le fait que ladite ouverture de communication est dimensionée pour créer une chute de pression lors du passage dudit gaz, comprise entre 75 et 150 mm de colonne d'eau, que le diamètre de cet espace de combustion est compris entre 2 et 6 fois le diamètre de l'ouverture de communication, qu'un disque est disposé à la sortie dudit espace de combustion, et que le diamètre de ce disque est choisi pour créer une chute de pression comprise entre 15 et 50 mm de colonne d'eau, à la sortie de l'espace de combustion.

La figure unique de dessin annexé illustre, schématiquement et à titre d'exemple, une tête de combustion selon l'invention, vue en coupe axiale, montée à l'entrée d'une chambre de combustion.

La tête de combustion illustrée comporte tous les éléments d'un brûleur, à savoir, une buse 1 d'injection de fuel, disposée coaxialement dans un conduit d'alimentation 2 d'un mélange d'air et de gaz de combustion. Ce conduit 2 constitue la sortie d'une bâche spirale 3 alimentée par un ventilateur 8 et fixée au couvercle 4 d'une chambre de combustion 5 et se termine dans cette chambre de combustion par un pot cylindrique 6 constituant la tête de combustion proprement dite au sujet de laquelle des détails supplémentaires seront donnés par la suite.

Un aubage fixe 7, formant une couronne, peut être disposé à la sortie de la bâche spirale 3. L'inclinaison de cet aubage est choisie pour imprimer, au gaz porteur d'oxygène introduit dans la chambre de combustion 5, un léger mouvement hélicoïdol appelé "swirl" défini par un nombre. Ce nombre de "swirl" G",/r.Gₓ est donné par le rapport entre le flux de moment cinétique G_{"}, communiqué au gaz et le produit de rayon de l'ouverture de communication du brûleur r par le flux de quantité de mouvement axial Gₓ. Ce nombre est choisi de préférence inférieur à 0,2 et dans tous les cas inférieur au seuil à partir duquel un vortex toroïdal se crée sous l'effet du swirl.

En variante, le gaz porteur d'oxygène peut être introduit dans le pot cylindrique 6 sans aucun mouvement hélicoïdal.

Selon une autre variante illustrée en traits mixtes, le conduit 2 allant des aubes 7 à la buse 1 peut être divisé en deux par une cloison 9, et les aubes 7, de part et d'autre de cette cloison 9, peuvent être inclinées en sens contraire les unes des autres, de manière à former deux écoulements animés de mouvements hélicoïdaux de sens contraires, qui se mélangent au moment d'être injectés dans le pot 6. Ces deux écoulements hélicoïdaux tendent à s'annuler en se mélangeant. De ce fait, il est tout à fait possible de dépasser notablement le nombre de swirl de 0,2 indiqué précédement, pour chacun des écoulements, le nombre total de swirl ne devant alors pas dépasser environ 0,2 à 0,3. Cette variante présente l'intérêt de créer un mélange supplémentaire lors de la réunion des deux écoulements.

Le pot 6 dans lequel se produit la majeure partie de la combustion présente une ouverture de communication 6a ainsi qu'une ouverture de sortie annulaire 6b ménagée autour d'un disque 6c, fixé concentriquement au pot cylindrique 6 par des bras radiaux 6d.

Les dimensions des différents éléments du pot cylindrique 6 sont importants pour obtenir une combustion pratiquement exempte de suie et de CO, fonctionnant avec un excès d'air de 5 à 15% et une recirculation d'environ 50% des gaz d'échappement, et pour que la combustion soit stable, qu'il ne se produise aucun dépôt de coke et que l'allumage soit facile.

A cet effet, le gaz porteur d'oxygène introduit dans le pot cylindrique 6 doit être animé d'une haute vitesse consecutive à la chute de pression créé au passage de l'ouverture afin de produire un niveau de turbulence élevé nécessaire pour obtenir une combustion intense. Les essais ont montré que le diamètre de l'ouverture de communication 6a doit être dimensionné pour produire une chute de pression de 75 à 150 mm de colonne d'eau. En deça de cette limite la combustion est mauvaise et audelà, l'allumage est difficile.

Le pot est dimensionné à partir du diamètre de l'ouverture de communication 6a. Sa longueur doit être choisie entre 3,5 et 5,5 fois ce diamètre. En fait cette longueur est choisie pour que le corps central de l'écoulement de gaz introduit dans le pot 6 ne touche pas le disque 6c. Or, la longueur de ce corps central est de l'ordre de 4 à 5 fois le diamètre de l'ouverture de communication 6a suivant la quantité de swirl. Si le disque 6c est trop près de l'ouverture de communication 6a, le corps central 1 du gaz froid injecté rencontrant ce disque s'étend radialement vers l'extérieur de celui-ci en le refroidissant. Si, au contraire, le disque 6c est placé trop loin de l'ouverture de communication 6a, 1 flamme devient instable. A la position optimale du disque, la flamme est stable et le disque est assez chaud pour éviter la formation de dépôts de carbone ou de coke.

Ce disque 6c n'est pas obligatoirement placé à l'extrémité du pot 6. Il peut se trouver soit légèrement en dedans, soit en dehors de ce pot 6, suivant la forme que l'on désire donner à la flamme sortant du pot 6 par l'ouverture annulaire 6b.

La dimension de cette ouverture annulaire 6b est choisie pour induire une recirculation derrière le disque 6c afin d'assurer la combustion du combustible résiduel et pour atteindre des niveaux de CO aussi bas que possible. A cet effet, le diamètre du disque 6c est choisi pour que l'ouverture annulaire engendre une chute de pression de l'ordre de 15 à 50 mm de colonne d'eau.

Le diamètre de la portion cylindrique de ce pot 6 est compris entre 2 et 6 fois de diamètre de l'ouverture de communication 6a.

La figure du dessin montre les différents modes d'écoulement dans le pot cylindrique 6 ainsi qu'à la sortie de ce pot. L'angle du cône Il de pulvérisation du fuel est de préférence compris entre 60 et 95 degrés. Comme on le voit, une recirculation annulaire III est formée autour d'une zone turbulente IV entourant le corps central 1 du jet d'air. Cette recirculation annulaire III permet de chauffer la paroi du pot cylindrique 6 jusqu'à une température de 600° à 800°, à laquelle de pot devient rouge vif, température qui est supérieure à la température finale de la courbe de distillation d'un fuel léger, de sorte qu'aucun dépôt par accumulation de coke ne peut se produire. Cette recirculation annulaire III a aussi pour effet d'amener les produits de combustion à la base du jet d'air sortant de l'ouverture de communication 6a, améliorant de ce fait la stabilité de la flamme.

Il est à noter que cette recirculation annulaire III en forme de vortex toroïdal présente un sens de rotation, indiqué par des flèches, contraire au sens de rotation qui serait induit par un swirl intense. Ce sens de rotation est important, étant donné que, dans le cas du jet, le sens de la rotation induite provoque une recirculation des gaz de combustion chauds qui réchauffent la paroi du pot 6. Au contraire, dans le cas d'un vortex toroïdal induit par un swirl, le sens de rotation contraire à celui illustré envoie des gaz froids sortant de l'ouverture de communication 6a contre la paroi du pot 6, d'où la formation de dépôts de carbone et de coke.

## Revendications

1. Tête de combustion destinée à une chambre de combustion et comprenant une buse d'injection (1) d'un combustible fluide, notamment liquide, reliée à une source de ce combustible sous pression et un conduit d'alimentation (2) d'un gaz relié à une source de gaz sous pression porteur d'oxygène, dont l'extrémité aval débouche, coaxialement à ladite buse, à travers une ouverture de communication (6a), dans un espace de combustion (6) de forme générale cylindrique dont la longueur est comprise entre 3,5 et 5,5 fois le diamètre de l'ouverture de communication (6a), ce conduit d'alimentation (2) étant destiné à diriger l'écoulement dudit gaz sous pression animé d'un flux de quantité de mouvement axial le long de l'axe de cette buse (1), caractérisée par le fait que ladite ouverture de communication (6a) est dimensionnée pour créer une chute de pression lors du passage dudit gaz, comprise entre 75 et 150 mm de colonne d'eau, que le diamètre de cet espace de combustion (6) est compris entre 2 et 6 fois le diamètre de l'ouverture de communication (6a), qu'un disque (6c) est disposé à la sortie dudit espace de combustion (6) et que le diamètre de ce dique est choisi pour créer une chute de pression comprise entre 15 et 50 mm de colonne d'eau à la sortie de l'espace de combustion (6).

2. Tête de combustion selon la revendication 1, caractérisé par le fait qu'un aubage (7) générateur de swirl est ménagé dans ledit conduit d'alimentation (2), l'inclinaison de cet aubage (7) et le rayon de l'ouverture de communication (6a) étant choisis pour que le rapport soit inférieur à une limite de l'ordre de 0,2, rapport dans lequel r est le rayon de l'ouverture de communication (6a), G</> est le flux de moment cinétique dudit gaz à travers cette ouverture de communication et Gx est le flux de quantité de mouvement axial de ce gaz à travers cette même ouverture.

3. Tête de combustion selon la revendication 2, caractérisée par le fait que ledit aubage (7) comporte deux parties occupant chacune la moitié de la section dudit conduit d'alimentation (2), ces aubages ayant des inclinaisons de pente et/ou de sens différents pour communiquer au gaz passant à travers ladite ouverture de communication (6a) un flux de moment cinétique résultant pour que le rapport soit inférieur à une limite de l'ordre de 0,2.

## Patentansprüche

1. Brennerkopf für eine Brennkammer mit einer Einspritzdüse (1) für einen Fluidbrennstoff, insbesondere in flüssiger Form, welche mit einer unter Druck stehenden Quelle dieses Brennstoffs verbunden ist, und mit einer Speiseleitung (2) für ein Gas als Sauerstoffträger, die mit einer unter Druck stehenden Gasquelle verbunden ist, deren stromabwärts gerichtetes Ende koaxial zu der Düse durch eine Verbindungsöffnung (6a) hindurch in einen Brennraum (6) von im allgemeinen zylindrischer Form mündet, dessen Länge zwischen 3,5 und 5,5 mal der Durchmesser der Verbindungsöffnung (6a) ist, wobei diese Speiseleitung (2) die Strömung des unter Druck stehenden Gases, angeregt durch einen Fluß von axialer Bewegungsgröße entlang der Achse dieser Düse (1) richten soll, dadurch gekennzeichnet, daß die Verbindungsöffnung (6a) so dimensioniert ist, daß sie beim Durchgang des Gases einen Druckabfall erzeugt, der zwischen 75 und 150 mm Wassersäule liegt, daß der Durchmesser dieses Brennraums (6) zwischen 2 bis,3 mal den Durchmesser der Verbindungsöffnung (6a) ausmacht, daß eine Scheibe (6c) am Ausgang des Brennraums (6) angeordnet ist und daß der Durchmesser dieser Scheibe so gewählt ist, daß ein Druckabfall zwischen 15 und 50 mm Wassersäule am Ausgang des Brennraums (6) erzeugt wird.

2. Brennerkopf nach Anspruch 1, dadurch gekennzeichnet, daß eine Swirl-Erzeuger-Beschaufelung (7) in der Speiseleitung (2) angeordnet ist, wobei die Schrägstellung dieser Beschaufelung (7) und der Radius der Verbindungsöffnung (6a) so gewählt sind, daß das Verhältnis unter einem Grenzwert in der Größenordnung von 0,2 liegt, ein Verhältnis, bei dem r der Radius der Verbindungsöffnung (6a) ist, G_{c}p der Fluß an kinetischem Moment des Gases durch diese Verbindungsöffnung hindurch und Gₓ der Fluß an axialer Bewegungsgröße dieses Gases durch diese gleiche Öffnung.

3. Brennerkopf nach Anspruch 2, dadurch gekennzeichnet, daß die Beschaufelung (7) zwei Teile aufweist, die jeweils die Hälfte des Querschnitts der Speiseleitung (2) einnehmen, wobei diese Beschaufelungen Schrägstellungen mit verschiedener Steilheit und/oder verschiedenen Richtungen haben, um dem durch die Verbindungsöffnung (6a) hindurchgehenden Gas einen Fluß mit solchem sich ergebendem kinetischem Moment mitzuteilen, daß das Verhältnis unter einem Grenzwert in der Größenordnung von 0,2 liegt.

## Claims

1. A combustion head intended for a combustion chamber and comprising an injection nozzle (1) for a fluid fuel, especially a liquid, connected to a source of this fuel under pressure and a feed conduit (2) for a gas connected to a source of gas under pressure carrying oxygen, the downstream end of which emerges, coaxially to said nozzle, through a communication opening (6a), into a combustion space (6) of general cylindrical form the length of which is between 3.5 and 5.5 times the diameter of the communication opening (6a), this feed conduit (2) being intended for directing the flow of said gas under pressure having an axial flux of momentum along the axis of said nozzle (1), characterized by the fact that said communication opening (6a) is dimensioned for causing a pressure drop on the passing of said gas comprised between 75 and 150 mm of water column, that the diameter of said combustion space (6) is between 2 and 6 times the diameter of the communication opening (6a), that a disc (6c) is placed at the outlet of said combustion space (6) and that the diameter of this disc is chosen for causing a pressure drop between 15 and 50 mm of water column at the outlet of the combustion space (6).

2. Combustion head according to claim 1, characterized by the fact that a swirl generating vane (7) is provided in said feed conduit (2), the slope of this vane (7) and the radius of the communication opening (6a) being selected for having the ratio being below a limit of about 0.2, ratio in which r is the radius of the communication opening (6a), Gt/> is the flux of kinetic moment of said gas through this communication opening and Gₓ is the flux of axial momentum of this gas through the said opening.

3. Combustion head according to claim 2, characterized by the fact that said vane (7) has two parts, each being located in one half of the section of said feed conduit (2), said vanes having angles of slope and/or direction different from each other for communicating to the gas passing through said communication opening (6a) a resulting flux of momentum such that the ratio be lower than a limit of about 0.2.
